# FASCICULE DE BREVET EUROPEEN

(11) **EP 0 018 870 B1**
(45) Date de publication et mention de la délivrance du brevet: **08.12.1982**
(21) Numéro de dépôt: 80400477.8
(22) Date de dépôt: 09.04.1980
(51) Int. Cl.: B25C 1/14

(54) **Appareil de scellement à masselotte**
Setzgerät mit einem Schlagbolzen
Nailing tool including a percussion bolt

(30) Priorité: 10.04.1979 GB 7912654
(43) Date de publication de la demande: 12.11.1980
(73) Titulaire: OLIN CORPORATION, New Haven, Connecticut 06511 (US)
(72) Inventeur: Combette, Marc, F-26000 Valence (FR); Ollivier, Jean, F-26000 Valence (FR); Hodil, Elmer Raleigh, Bramford Connecticut (US); Beton, Richard, Melbourne (AU)
(74) Mandataire: Bloch, Robert

## Description

La présente invention concerne un appareil de scellement selon le préambule de la revendication 1. Cet appareil est destiné à ancrer des éléments de fixation dans des matériaux durs, tels que du béton et du ciment, du bois, de l'acier, ou des matériaux analogues.

De tels appareils sont déjà connus, notamment par les brevets britanniques GB-A-734344, GB-A-834 293 et GB-A-901 023, ainsi que par le brevet allemand DE-B-1 224 218.

L'appareil du brevet britannique GB-A-834 293 comporte une masselotte agencée pour recevoir un élément de fixation, l'assemblage de la masselotte et de cet élément préalablement à la mise à feu constituant une opération longue. Après la mise à feu de l'appareil, la séparation des deux pièces, si tant est qu'elle soit possible, est même pire. En outre, on doit disposer de nombreuses masselottes, ainsi que d'éléments de fixation de diamètres différents. Enfin, on ne disposait pas avec cet appareil d'éléments appropriés pour entraîner des clous. De tels inconvénients ont par conséquent conduit à abandonner un tel appareil.

L'appareil du brevet allemand DE-B-1 224 218 comporte une masselotte pourvue d'un logement destiné à recevoir la tête d'un élément de fixation et par conséquent le centrer à l'aide d'une rondelle en matériau plastique suffisamment flexible pour coulisser à l'intérieur de deux alésages de diamètres différents. L'assemblage de fixation réalisé avec un tel appareil n'est pas si bon et en outre on doit utiliser une tige spéciale pour introduire un élément de fixation dans l'appareil et ramener la masselotte dans sa position de mise à feu. Bien qu'un tel appareil soit léger et court, ces inconvénients ont également conduit à l'abandonner pratiquement.

L'appareil des brevets britanniques GB-A-734 344 et GB-A-901 023 comporte un élément de fixation avec deux moyens de centrage, le premier consistant dans le guide-pointe pour guider une rondelle montée sur la portion de tige de l'élément de fixation selon le brevet GB-A-734 344, le deuxième moyen de centrage étant constitué par la portion de tête de l'élément de fixation, ou un capuchon monté sur elle, coopérant avec le guide-pointe, alors que selon le brevet GB-A-901 023, le second moyen de centrage est constitué par un logement s'étendant dans l'extrémité avant de la masselotte et recevant la tête de l'élément de fixation ou une portion en saillie s'étendant en arrière de l'extrémité arrière de celle-ci. Selon ces deux brevets, l'extrémité avant de la masselotte avant la mise à feu est disposée et centrée dans le guide-pointe et par conséquent la longueur de la tige de la masselotte qui coulisse dans le guide-pointe doit être sensiblement plus grande que la longueur de l'élément de fixation le plus long destiné à être ancré par l'appareil. En conséquence, ces appareils sont limités en dimensions en ce qui concerne la longueur des éléments de fixation puisque des éléments de fixation longs conduiraient à des appareils d'une longueur importante avec une masselotte lourde.

La présente invention vise donc à résoudre les problèmes qui ont surgi sur les appareils de l'art antérieur.

Selon l'invention les problèmes sont résolus par les caractéristiques de la partie caractéri- sante de la revendication 1.

Ainsi, la masselotte, à l'aide de sa portion arrière, peut être guidée dans l'alésage dans lequel coulisse cette portion arrière, alors que l'élément de fixation introduit dans l'alésage recevant la portion avant de la masselotte est centré sur toute sa longueur sans qu'il soit besoin d'avoir une longue masselotte. Par conséquent, l'invention procure un appareil relativement court pour ancrer des éléments de fixation longs avec un centrage complet de ces éléments durant leur mouvement d'entraînement.

D'autres avantages de l'invention sont fournis par la paroi formée à l'extrémité avant de la portion arrière entrainée et guidée de la masselotte et par la paroi formée à l'extrémité arrière de la portion avant d'entraînement de la masselotte. Ces parois peuvent être utilisées en liaison avec un effet d'amortissement, un réglage de puissance, un effet de sécurité, l'éjection des éléments de fixation, etc. La longueur de l'un des alésages peut être réglable, alors que la longueur de l'autre reste constante ou peut être également réglable.

Dans le cas où la poignée et le guide-pointe de l'appareil de l'invention sont disposés de part et d'autre de l'axe du canon, il est possible d'ancrer des éléments de fixation à proximité de coins, puisque l'axe de l'alésage recevant les éléments de fixation est décentré par rapport au canon.L'invention sera mieux comprise à l'aide de la description suivante de plusieurs formes de réalisation préférées de l'appareil de l'invention en référence au dessin annexé sur lequel:
- La figure 1 est une vue en coupe longitudinale du canon d'une première forme de réalisation de l'appareil de l'invention;
- La figure 2 est une vue en coupe transversale selon la ligne II-II de la figure 1 ;
- La figure 3 est une vue en coupe transversale selon la ligne III-III de la figure 1;
- La figure 4 est une vue de face de la masselotte de l'appareil de la figure 1;
- La figure 5 est une vue longitudinale d'un élément de fixation destiné à être entraîné par l'appareil de l'invention, et
- La figure 6 est une vue en coupe longitudinale d'une deuxième forme de réalisation de l'appareil de l'invention.

En référence à la figure 1, l'appareil de l'invention comporte un tube de canon 1 à l'intérieur duquel est disposé un élément allongé 3 fixé au tube 1 à l'aide d'une vis 2. L'élément allongé 3 comporte deux alésages 4 et 5longitudinaux et sécants, l'alésage 4 étant fermé à l'extrémité gauche, sur la figure, alors que làlésage 5 est fermé à l'extrémité droite sur la figure. Un manchon 7 est vissé sur le tube 1 et comporte- un alésage 6 aligné avec l'alésage 4 de l'élément 3, les alésages 4 et 6 ayant le même diamètre. Un alésage 8 de diamètre plus petit que l'alésage 6 est formé derrière l'alésage 6 pour recevoir un support de cartouche 9 pourvu d'un alésage central formant une chambre de combustion 10 pour une cartouche 11.

Une masselotte 12 possédant une portion arrière 13 et une portion avant 14 est montée coulissante à l'intérieur de l'élément allongé 3. La portion arrière 13 est montée coulissante dans les alésages 6 et 4 et la portion avant est montée coulissante dans l'alésage 5. La portion arrière 13, à la mise à feu de l'appareil, est entrainée par la pression des gaz de combustion, alors que la portion avant 14 entraîne un élément de fixation, non représenté, ayant été préalablement introduit dans l'alésage 5, entre l'extrémité avant 18 de l'élément 3 et l'extrémité avant 17 de la portion avant 14 de la masselotte 12.

Une paroi 15 est prévue à l'extrémité avant de la portion arrière 13 de la masselotte 12. Ainsi, après la mise à feu, la masselotte 12 est entraînée, ou bien jusqu'à ce que son énergie cinétique soit absorbée par l'assemblage de fixation, ou bien jusqu'à ce que sa paroi 15 vienne en butée contre la paroi de fermeture 16 formée sur l'élément allongé 3.

Ainsi, la masselotte 12 comporte une portion arrière 13, une portion avant 14 décalées transversalement par rapport à la direction longitudinale du canon et conformées pour coulisser respectivement dans les deux alésages 4 et 5. L'extrémité avant de l'alésage 4 dans lequel coulisse la portion arrière 13 de la masselotte 12 est disposée en avant de l'extrémité arrière de l'alésage 5 dans lequel coulisse la portion avant 14 de la masselotte 12. En outre, l'extrémité avant de l'alésage 5 dans lequel coulisse la portion avant 14 de la masselotte 12 est disposée en avant de l'extrémité avant de l'alésage 4 dans lequel coulisse la portion arrière 13 de la masselotte 12.

Pendant le mouvement de la masselotte, sa portion avant 14 pousse, par l'intermédiaire de son extrémité avant 17, la tête 20 d'un élément de fixation 19 (fig. 5) qui pénètre d'abord la pièce à fixer, puis ensuite le matériau-support de cette pièce.

A cause de contraintes asymétriques, il est nécessaire, pour obtenir un bon assemblage, de guider l'élément de fixation durant son mouvement. Ainsi, une rondelle 21 de même diamètre extérieur que la tête 20 de l'élément de fixation 19 est montée sur la tige de l'élément 19. La section transversale de l'alésage 5 permet à la tête 20 de l'élément de fixation 19 de coulisser librement dans l'alésage pratiquement sans jeu et c'est pourquoi d'ailleurs le moyen 5 a été appelé »alésage«.

Dans sa région avant, comme on peut le voir sur la fig. 2, l'alésage 23 comporte une paroi demi-cylindrique prolongée par deux parois planes parallèles et éloignées d'une distance égale au diamètre de cette paroi cylindrique mentionnée ci-dessus. Dans la région d'intersection des alésages 4 et 5, deux portions 22 de la paroi cylindrique subsistent, comme on peut le voir sur la figure 3, et la tête 20 et la rondelle 21 de l'élément de fixation 19 viennent en appui contre ces deux portions 22 ainsi que contre la paroi intérieure de l'élément 3.

En référence à la figure 6, la masselotte 12 comporte une deuxième portion arrière 24 montée coulissante dans un alésage 25 aligné avec l'alésage 5. L'alésage 25 peut même s'étendre à travers la poignée, non représentée, de l'appareil et la portion 24 peut être suffisamment longue pour qu'une partie de celle-ci ne soit jamais exposée à l'action des gaz de combustion.

L'extrémité arrière de la portion 24 peut avoir la forme d'un tronc de cône agencé pour coopérer, lorsque la masselotte est dans sa position arrière, avec un tronc de cône correspondant formé dans un évidement ménagé dans l'appareil. La coopération par friction de l'extrémité arrière de la portion 24 de la masselotte 12 et du logement dans l'appareil empêche la masselotte de se déplacer durant la manutention de l'appareil, et permet d'obtenir également un effet balistique dans la mesure où la masselotte ne commence à se déplacer qu'à partir d'une pression prédéterminée régnant dans la chambre de combustion après la mise à feu de l'appareil.

La portion arrière 24 peut également être combinée avec une butée réglable de manière à faire varier le volume entre l'extrémité arrière de la portion arrière 13 de la masselotte 12 et la cartouche 11.

La portion arrière 24 peut également comporter des moyens agencés pour tirer la masselotte 12 après l'utilisation de l'appareil. Ceci peut être effectué manuellement ou automatiquement en ouvrant l'appareil. Ces moyens peuvent avoir la forme d'un élément en saillie transversalement à l'appareil et prévu à l'extrémité arrière de la portion 24 qui, lorsqu'on ouvre l'appareil, vient en butée contre une portion fixe de la poignée de l'appareil. Lorsque le canon 1 coulisse vers l'avant, vers la gauche sur les dessins, la masselotte 12 est déplacée à travers les alésages 4, 5 et 6 dans sa position arrière de mise à feu. Cet élément en saillie est disposé pour venir en appui contre une pièce fixe située, avant la propulsion de la masselotte 12, à une distance de cet élément en saillie inférieure à la distance séparant l'extrémité avant, de l'alésage 4 dans lequel coulisse la portion arrière 13 de la masselotte 12, et l'extrémité avant de la portion arrière 13 de la masselotte 12. Cet élément en saillie peut être fixé à la portion 24 de façon détachable. Il est également possible de prévoir que la dite pièce fixe soit fixée sur l'appareil de façon détachable. Ainsi, cet élément en saillie est utilisé comme butée pour la masselotte lorsque la cartouche a fourni trop d'énergie.

Cet élément en saillie ou cette portion fixée sur la poignée de l'appareil peuvent être agencés pour être cisaillés.

Afin d'obtenir un effet d'amortissement, il peut être prévu des moyens de ressort entre cet élément en saillie et la portion fixée sur la poignée de l'appareil.

La deuxième portion arriére 24 peut également servir de dispositif de sécurité lorsqu'on laisse tomber l'appareil, ou de moyen de retenue, empêchant la masselotte de se déplacer si la cartouche est mise à feu. Une rainure peut être ménagée sur la portion 24 pour recevoir un élément de verrouillage ou une détente dans le but de retenir la masselotte aussi longtemps que la gâchette n'a pas actionné la détente pour la dégager de cette rainure.

Si l'alésage 25 est ouvert à la partie arrière de la poignée de l'appareil, une tige de dimension appropriée peut être introduite dans cet alésage pour pousser la masselotte 12, qu'elle soit ou non pourvue de cette portion 24. Ainsi, un élément de fixation qui aurait été introduit à tort dans l'appareil pourra être éjecté.

La paroi frontale 15 de la masselotte 12 peut avantageusement constituer des moyens de butée pour la masselotte lorsque l'énergie de la cartouche est trop élevée. Cette paroi peut être agencée pour recevoir par vissage un petit piston 26 destiné à être reçu dans un logement 27, de même section, ménagé dans la paroi 16 de l'élément allongé 3, permettant ainsi d'obtenir un amortissement pneumatique. Le logement 27 peut également être rempli d'un matériau élastique. Les moyens 26 et 27 peuvent être intervertis, le petit piston étant alors fixé à la paroi 16.

Le petit piston et son logement peuvent être utilisés comme marteau et enclume pour une rondelle métallique disposée dans une fente 28 ménagée dans la paroi 16. Cette portion avant 16 de l'élément 3 peut également être montée pour coulisser contre l'action de moyens élastiques d'un système d'amortissement externe.

A l'aide d'une portion de butée avant réglable de l'élément allongé 3, la position relative de la paroi frontale 18 et des éléments restants de l'appareil peut varier de manière à contrôler la surpuissance de la portion avant 14 de la masselotte 12.

La masselotte 12 peut être formée de différentes pièces assemblées, des moyens d'amortissement pouvant être interposés entre ces pièces.

De même, la partie centrale de la masselotte 12 peut être affaiblie dans un endroit approprié, de manière à retenir à l'intérieur du canon de l'appareil, en cas de fracture, une partie cassée de cette masselotte.

## Revendications

1. Appareil de scellement comprenant un canon (1) et une masselotte (12) agencée pour coulisser à l'intérieur du canon sous l'action de gaz de combustion produits par la déflagration d'une charge propulsive (11) et pour entrainer un élément de fixation (19) préalablement introduit dans le canon, caractérisé par le fait que la masselotte (12) comporte une portion arrière (13), qui est entraînée par la pression des gaz de combustion, et une portion avant (14), qui entraîne un élément de fixation (19), les deux portions (13 et 14) s'étendent parallèlement l'une à l'autre et sont décalées transversalement par rapport à la direction longitudinale du canon (1), les portions (13 et 14) coulissent dans deux alésages parallèles (4 et 5) longitudinaux et sécants, l'alésage (5) dans lequel coulisse la portion avant (14) étant ouvert à la partie avant du canon (18) et l'alésage (4) dans lequel coulisse la portion arrière (13) étant ouvert vers la chambre de combustion (10), et dans la région d'intersection, les alésages sont reliés par une fente recevant la zone de raccordement des portions avant (14) et arrière (13) de la masselotte (12).

2. Appareil selon la revendication 1, dans lequel l'extrémité avant de l'alésage (4) dans lequel coulisse la portion arrière (13) de la masselotte est disposée en avant de l'extrémité arrière de l'alésage (5) dans lequel coulisse la portion avant (14) de la masselotte.

3. Appareil selon l'une des revendications 1 et 2, dans lequel l'extrémité avant de l'alésage (5) dans lequel coulisse la portion avant (14) de la masselotte est disposée en avant de l'extrémité avant de l'alésage (4) dans lequel coulisse la portion arrière (13) de la masselotte.

4. Appareil selon l'une des revendications 1 à 3, dans lequel la masselotte (12) comporte une autre portion arrière (24) agencée pour coulisser dans un troisième alésage (25) ménagé dans la partie arrière du canon.

5. Appareil selon la revendication 4, dans lequel les extrémités arrière de la dite autre portion arrière (24) de la masselotte (12) et du troisième alésage (25) sont tronconiques.

6. Appareil selon l'une des revendications 4 et 5, dans lequel le troisième alésage (25) comporte une paroi d'extrémité arrière réglable en position longitudinale.

7. Appareil selon l'une des revendications 4 à 6, dans lequel l'extrémité arrière de la dite autre portion arrière (24) de la masselotte est pourvue d'un élément faisant saillie transversalement hors du dit troisième alésage (25).

8. Appareil selon la revendication 7, dans lequel sont prévus des moyens élastiques agencés pour venir en appui contre cet élément en saillie et une pièce fixe de l'appareil.

9. Appareil selon l'une des revendications 4 à 8, dans lequel l'extrémité arrière de la dite autre portion arrière (24) de la masselotte (12) est agencée pour coopérer avec des moyens agencés pour retenir cette autre portion arrière.

10. Appareil selon l'une des revendications 1 à 3, dans lequel est ménagé un troisième alésage (25) dans la partie arrière du canon, ouvert sur l'extérieur de l'appareil et sur l'alésage (5) de la portion avant (14) de la masselotte.

11. Appareil selon la revendication 7, dans lequel le dit élément en saillie est agencé pour venir en appui contre une pièce fixée sur l'appareil située, avant la propulsion de la masselotte, à une distance de l'élément en saillie inférieure à la distance séparant l'extrémité avant, de l'alésage dans lequel coulisse la portion arriére de la masselotte, et l'extrémité avant de la portion arrière de la masselotte.

12. Appareil selon la revendication 11, dans lequel le dit élément en saillie est fixé à la dite autre portion arrière de la masselotte de façon détachable.

13. Appareil selon l'une des revendications 11 et 12, dans lequel la dite pièce est fixée sur l'appareil de façon détachable.

14. Appareil selon l'une des revendications 1 à 13, dans lequel l'extrémité avant de la portion arrière de la masselotte (12) est munie d'un piston d'amortissement (26) agencé pour être reçu dans un evidement correspondant (27) ménagé à l'extrémité avant de l'alésage (4) dans lequel coulisse cette portion arrière (13) de la masselotte.

15. Appareil selon la revendication 14, dans lequel un matériau élastique est disposé dans l'évidement (27).

16. Appareil selon la revendication 14, dans lequel l'évidement communique avec l'extérieur de l'appareil pour recevoir des moyens d'absorption d'énergie de la masselotte.

## Patentansprüche

1. Setzgerät mit einem Rohr (1) und einem Schlagbolzen (12), der unter der Wirkung von durch das Abbrennen einer Treibladung (11) erzeugtem Verbrennungsgas im Inneren des Rohres verschiebbar ist, um ein vorher in das Rohr eingesetztes Befestigungselement (19) anzutreiben, dadurch gekennzeichnet, daß der Schlagbolzen (12) einen hinteren Teil (13), der durch den Druck des Verbrennungsgases angetrieben wird, und einen vorderen Teil (14) aufweist, der ein Befestigungselement (19) mitnimmt, welche beiden Teile (13 und 14) sich parallel zueinander erstrecken und mit Bezug auf die Längsrichtung des Rohres (1) in Querrichtung versetzt sind, welche Teile (13 und 14) in zwei parallelen, einander überschneidenden Längsbohrungen (4 und 5) gleiten, wobei die Bohrung (5), in der der vordere Teil (14) gleitet, zum vorderen Teil (18) des Rohres hin offen ist und die Bohrung (4), in der der hintere Teil (13) gleitet, zur Verbrennungskammer (10) hin offen ist, und wobei die Bohrungen im Bereich ihrer Überschneidungen durch einen Schlitz verbunden sind, der die Verbindungszone der vorderen (14) und hinteren (13) Teile des Schlagbolzens (12) aufnimmt.

2. Gerät nach Anspruch 1, bei dem das vordere Ende der Bohrung (4), in der der hintere Teil (13) des Schlagbolzens gleitet, vor dem hinteren Ende der Bohrung (5) angeordnet ist, in der der vordere Teil (14) des Schlagbolzens gleitet.

3. Gerät nach einem der Ansprüche 1 und 2, bei dem das vordere Ende der Bohrung (5), in der der vordere Teil (14) des Schlagbolzens gleitet, vor dem vorderen Ende der Bohrung (4) angeordnet ist, in der der hintere Teil (13) des Schlagbolzens gleitet.

4. Gerät nach einem der Ansprüche 1 bis 3, bei dem der Schlagbolzen (12) einen weiteren hinteren Teil (24) aufweist, der in einer dritten im hinteren Teil des Rohres vorgesehenen Bohrung (25) gleitet.

5. Gerät nach Anspruch 4, bei dem die hinteren Enden des genannten weiteren hinteren Teiles (24) des Schlagbolzens (12) und der dritten Bohrung (25) kegelstumpfartig ausgebildet sind.

6. Gerät nach einem der Ansprüche 4 und 5, bei dem die dritte Bohrung (25) eine in ihrer Längsposition verstellbare hintere Endwand aufweist.

7. Gerät nach einem der Ansprüche 4 bis 6, bei dem das hintere Ende des genannten weiteren hinteren Teiles (24) des Schlagbolzens mit einem Element versehen ist, das einen in Querrichtung über die genannte dritte Bohrung (25) vorstehenden Vorsprung bildet.

8. Gerät nach Anspruch 7, bei dem elastische Mittel vorgesehen sind, um sich gegen dieses Vorsprungelement und einen festen Teil des Gerätes abzustützen.

9. Gerät nach einem der Ansprüche 4 bis 8, bei dem das hintere Ende des genannten weiteren hinteren Teiles (24) des Schlagbolzens (12) vorgesehen ist, um mit Mitteln zusammenzuarbeiten, die diesen weiteren hinteren Teil festhalten.

10. Gerät nach einem der Ansprüche 1 bis 3, bei dem im hinteren Teil des Rohres eine dritte Bohrung (25) vorgesehen ist, die zum Äußeren des Gerätes und zur Bohrung (5) des vorderen Teiles (14) des Schlagbolzens hin offen ist.

11. Gerät nach Anspruch 7, bei dem das genannte Vorsprungelement vorgesehen ist, um sich gegen einen am Gerät befestigten Teil abzustützen, der vor dem Vortrieb des Schlagbolzens in Abstand vom Vorsprungelement gelegen ist, welcher Abstand geringer ist als der Abstand zwischen dem vorderen Ende der Bohrung, in der der hintere Teil des Schlagbolzens gleitet, und dem vorderen Ende des hinteren Teiles des Schlagbolzens.

12. Gerät nach Anspruch 11, bei dem das genannte Vorsprungelement lösbar an dem genannten weiteren hinteren Teil des Schlagbolzens angeordnet ist.

13. Gerät nach einem der Ansprüche 11 und 12, bei dem der genannte Teil lösbar am Gerät befestigt ist.

14. Gerät nach einem der Ansprüche 1 bis 13, bei dem das vordere Ende des hinteren Teiles des Schlagbolzens (12) mit einem Dämpfungskolben (26) versehen ist, der von einer am vorderen Ende der Bohrung (4), in der dieser hintere Teil (13) des Schlagbolzens gleitet, vorgesehenen entsprechenden Ausnehmung (27) aufgenommen wird.

15. Gerät nach Anspruch 14, bei dem in der Ausnehmung (27) ein elastisches Material vorgesehen ist.

16. Gerät nach Anspruch 14, bei dem die Ausnehmung mit dem Äußeren des Gerätes in Verbindung steht, um Mittel zum Absorbieren der Energie des Schlagbolzens aufzunehmen.

## Claims

1. Fastener driving tool comprising a barrel (1) and a driving piston (12) adapted to slide within the barrel under the action of combustion gases produced by the deflagration of an explosive load (11) and to propel a fastener (19) previously inserted into the barrel, characterized in that the driving piston (12) comprises a rearward portion (13), which is driven by the pressure of the combustion gases, and a forward portion (14), which drives a fastener (19), the two portions (13 and 14) extend parallely to each other and are offset transversely of the longitudinal direction of the barrel (1), the portions (13 and 14) slide within two intersecting, longitudinal and parallel bores (4 and 5), the bore (5) in which the forward portion (14) slides being open at the forward end of the barrel (18) and the bore (4) in which the rearward portion (13) slides being open towards the combustion chamber (10), and in the intersecting region, the bores are connected by a slot receiving the connecting zone of the forward (14) and rearward portion (13) of the driving piston (12).

2. Tool as claimed in claim 1, wherein the forward end of the bore (4) in which the rearward portion (13) of the driving piston slides is disposed forwards of the rearward end of the bore (5) in which the forward portion (14) of the driving piston slides.

3. Tool as claimed in one of claims 1 and 2, wherein the forward end of the bore (5) in which the forward portion (14) of the driving piston slides is disposed forwards of the forward end of the bore (4) in which the rearward portion (13) of the driving piston slides.

4. Tool as claimed in one of claims 1 to 3, in which the driving piston (12) comprises a further rearward portion (24) adapted to slide within a third bore (25) provided in the rearward portion of the barrel.

5. Tool as claimed in claim 4, wherein the rearward ends of said further rearward portion (24) of the driving piston (12) and said third bore (25) are truncated.

6. Tool as claimed in one of claims 4 and 5, wherein the third bore (25) comprises a longitudinally adjustable rearward end wall.

7. Tool as claimed in one of claims 4 to 6, wherein the rearward end of said further rearward portion (24) of the driving piston is provided with a member extending transversely out of said third bore (25).

8. Tool as claimed in claim 7, wherein resilient means is provided for abutting said extension member and a fixed portion of the tool.

9. Tool as claimed in one of claims 4 to 8, wherein the rearward end of said further rearward portion (24) of the driving piston (12) is adapted to engage means adapted for holding said further rearward portion.

10. Tool as claimed in one of claims 1 to 3, wherein a third bore (25) is provided in the rearward portion of the barrel, communicating with the exterior of the tool and with the bore (5) of the forward portion (14) of the driving piston.

11. Tool as claimed in claim 7, wherein said extension member is adapted to abut a portion secured onto the tool disposed, prior to the propelling of the driving piston, at a distance from the extension member shorter than the distance between the forward end of the bore in which the rearward portion of the driving piston slides, and the forward end of the rearward portion of the driving piston.

12. Tool as claimed in claim 11, wherein said extension member is loosably secured onto said further rearward portion of the driving piston.

13. Tool as claimed in one of claims 11 and 12, wherein said portion is loosably secured onto the tool.

14. Tool as claimed in one of claims 1 to 13, wherein the forward end of the rearward portion of the driving piston (12) is provided with a cushioning piston (26) adapted to be received within a corresponding recess (27) provided at the forward end of the bore (4) in which said rearward portion (13) of the driving piston slides.

15. Tool as claimed in claim 14, wherein the recess (27) is filled with resilient material.

16. Tool as claimed in claim 14, wherein the recess communicates with the exterior of the tool for receiving driving piston energy absorption means.
